# EUROPÄISCHE PATENTSCHRIFT

(11) **EP 0 952 887 B1**
(45) Veröffentlichungstag und Bekanntmachung des Hinweises auf die Patenterteilung: **29.08.2001**
(21) Anmeldenummer: 98905295.6
(22) Anmeldetag: 14.01.1998
(51) Int. Cl.: B01F 11/00

(54) **SCHÜTTELGERÄT ZUM SCHÜTTELN VON PROBENGEFÄSSEN IN FORM VON REAGENZGLASRÖHRCHEN ODER DERGLEICHEN**
SHAKING APPARATUS FOR SHAKING SAMPLE VESSELS IN THE FORM OF TEST TUBES OR SIMILAR ITEMS
AGITATEUR POUR AGITER DES RECIPIENTS D'ECHANTILLONNAGE SOUS FORME DE TUBES A ESSAIS OU ANALOGUE

(30) Priorität: 16.01.1997 DE 29700725 U
(43) Veröffentlichungstag der Anmeldung: 03.11.1999
(73) Patentinhaber: MTC Med. Gerate GmbH, 64625 Bensheim (DE)
(72) Erfinder: STEINBACHER, Bernd, D-64347 Griesheim (DE)
(74) Vertreter: Tiesmeyer, Johannes, Dr.
(86) Internationale Anmeldenummer: EP9800187
(87) Internationale Veröffentlichungsnummer: WO9831457

(56) Entgegenhaltungen:
- US-A- 4 555 183
- US-A- 4 883 644

## Beschreibung

Die Erfindung betrifft ein Schüttelgerät zum Schütteln von Probengefäßen in Form von Reagenzglasröhrchen oder dergleichen, mit einem elektrischen Schüttelantrieb und einer von dem Schüttelantrieb zur Ausführung von Schwingungsbewegungen angetriebenen Probengefäßaufnahme, wobei der Schüttelantrieb mit einem Ein/Aus-Schalter versehen ist, der durch bestimmungsgemäßes Aufsetzen eines betreffenden Probengefäßes auf die Probengefäßaufnahme einschaltbar und durch Wegnahme des Probengefäßes von der Probengefäßaufnahme ausschaltbar ist.

Schüttelgeräte der vorstehend genannten Art werden beispielsweise zum Aufschütteln von in Reagenzgläsern bzw. Teströhrchen befindlichen Suspensionen im medizinischdiagnostischen und therapeutischen Bereich sowie im chemisch-analytischen Bereich herangezogen.

Bekannte Schüttelgeräte der eingangs genannten Art eignen sich aufgrund ihrer Größe, ihres Gewichtes, ihres Aufbaus und ihrer elektrischen Versorgung nur für den stationären Laborbetrieb.

Der Erfindung liegt die Aufgabe zugrunde, ein an beliebigen Orten einsetzbares Schüttelgerät der gattungsgemäßen Art bereitzustellen, um dessen Einsatzbereich wesentlich zu erweitern.

Zur Lösung dieser Aufgabe wird erfindungsgemäß vorgeschlagen, daß das Schütteigerät als batterie- oder akkubetriebenes, mobiles Handgerät mit einem im wesentlichen stabförmigen Gehäuse ausgebildet ist und an einer Stirnseite die Probengefäßaufnahme aufweist, wobei das Gehäuse einen Mantelbereich mit einem von einer Hand einer Bedienungsperson zu umgreifenden Griffabschnitt aufweist, so daß die Bedienungsperson mit dieser Hand das Schüttelgerät frei halten - und mit der anderen Hand das betreffende Probengefäß handhaben kann, um das Probengefäß auf die Probengefäßaufnahme bestimmungsgemäß aufzusetzen und während des Schüttelbetriebs an der Probengefäßaufnahme abzustützen.

Das kompakte und einfach handhabbare Schüttelgerät nach der Erfindung kann in flexibler Weise auch dort eingesetzt werden, wo keine Laborinstallation und kein elektrischer Netzanschluß zur Verfügung stehen, so daß betreffende Tests und Bestimmungen im Feld gleich vor Ort zuverlässig und schnell durchgeführt werden können.

Bei dem elektrischen Schüttelantrieb handelt es sich zweckmäßigerweise um einen in dem Gehäuse aufgenommenen Gleichstrom-Elektromotor, der über eine in Längsrichtung des Gehäuses verlaufende Antriebswelle die Probengefäßaufnahme in Drehbewegung versetzt, wobei die Probengefäßaufnahme exzentrisch zur Achse der Antriebswelle angeordnet ist. Bei der Probengefäßaufnahme handelt es sich vorzugsweise um einen Drehteller aus Gummi oder dergleichen, der mit einem exzentrischen Versatz relativ zur Drehachse der Antriebswelle angeordnet ist, so daß die bei der Drehbewegung hervorgerufene Unwucht zur Erzeugung des Schütteleffektes ausgenutzt werden kann.

Wenngleich der Ein/Aus-Schalter des Schüttelantriebs auf optische Erfassung des Vorhandenseins eines Probengefäßes auf der Probengefäßaufnahme ansprechend ausgebildet sein könnte, so ist bei einer bevorzugten Ausführungsform der Erfindung mechanische Schalterbetätigung vorgesehen, wobei die Probengefäßaufnahme als mechanisches Schaltbetätigungselement des Ein/Aus-Schalters ausgebildet ist, das durch Aufsetzen des betreffenden Probengefäßes unter Druck auf die Probengefäßaufnahme in eine mit dem Einschaltzustand des Ein/Aus-Schalters korrespondierende Betriebsstellung verschiebbar ist und mittels einer Rückstellfeder in entgegengesetzter Richtung zu einer mit dem Ausschaltzustand des Schalters korrespondierenden Außerbetriebsstellung hin vorgespannt ist. Der Ein/Aus-Schalter wirkt daher nach Art eines Totmann-Schalters.

Mit dem Ergebnis, ein möglichst kompaktes Schüttelgerät zu erhalten, das mit möglichst wenig Platz in Anspruch nehmenden Elementen für die Realisierung der automatischen Ein/Aus-Schaltung auskommt, ist gemäß einer Weiterbildung der Erfindung vorgesehen, daß die Probengefäßaufnahme und der Schüttelantrieb als zusammenhängende Baugruppe zwischen einer mit dem Einschaltzustand des Ein/Aus-Schalters korrespondierenden Betriebsstellung und einer mit dem Ausschaltzustand des Schalters korrespondierenden Außerbetriebsstellung relativ zu dem Gehäuse des Schüttelgerätes verschiebbar geführt und zur Außerbetriebsstellung hin mittels einer Rückstellfeder vorgespannt ist, wobei die Baugruppe in der Betriebsstellung einen Schließkontakt betätigt, der die elektrische Verbindung zwischen der insbesondere wiederaufladbaren Batterie (Akkumulator) und dem daraus gespeisten Schüttelantrieb herstellt. Gegebenenfalls kann die Rückstellfeder auch als Schließkontaktfeder dienen.

Um das Schüttelgerät bei Gelegenheit auch auf einer festen Unterlage abgestützt in komfortabler Weise stationär betreiben zu können, wird ein Ständer vorgeschlagen, in den das Schüttelgerät wahlweise einsetzbar ist.

Dabei kann vorgesehen sein, daß der Ständer und das Schüttelgerät komplementäre elektrische Steckeranschlüsse aufweisen, die beim Einsetzen des Schüttelgerätes in den Ständer in Kontakt kommen, wobei die ständerseitigen Steckeranschlüsse mit einem Ladegerät für die als Akkumulator ausgebildete Batterie des Schüttelgerätes verbunden sind. Hierdurch wird die Möglichkeit eröffnet, den in dem Gehäuse des Schüttelgerätes untergebrachten Akkumulator (oder ggf. Akkumulatorsatz) ohne Herausnahme aus dem Gehäuse bei Bedarf aufzuladen (Netzladebetrieb).

Ferner kann vorgesehen sein, daß das Schüttelgerät über das Ladegerät ans Netz anschließbar ist, um Netzbetrieb vorzunehmen.

Ein Ausführungsbeispiel der Erfindung wird nachstehend unter Bezugnahme auf die Fig. 1 näher erläutert.

In Fig. 1 ist ein Schüttelgerät 1 nach der Erfindung im Längsschnitt dargestellt. Das Schüttelgerät 1 hat ein im wesentlichen stabförmgies, zylindrisches Gehäuse 3 mit einem oberen Gehäuseabschnitt 5 kleineren Durchmessers und einem unteren Gehäuseabschnitt 7 größeren Durchmessers, wobei die beiden Gehäuseabschnitte 5 und 7 im wesentlichen von einem einteiligen, im unteren Bereich erweiterten Hülsenkörper 9, beispielsweise aus Aluminium, gebildet sind, der im Bereich des oberen Gehäuseabschnittes 5 mit einem Kunststoffmaterial ummantelt ist, welches einen Griffabschnitt 11 bildet. Der gegebenenfalls an seinem Außenumfang geriffelte Griffabschnitt 11 kann von einer Bedienungsperson umgriffen werden, um das Schüttelgerät 1 zur Durchführung des Schüttelbetriebs frei zu halten. Im Bereich der oberen Stirnseite 13 des Gehäuses 3 ist der Hülsenkörper 9 mit einer Deckelkappe 15 versehen, die eine zentrale Öffnung 17 für die Probengefäßaufnahme 19 aufweist.

Bei der Probengefäßaufnahme 19 handelt es sich um einen Gummiteller mit einer konkaven Ausnehmung 21, deren Form der konvexen Unterseite eines bei 23 teilweise angedeuteten Probenröhrchens angepaßt ist, so daß ein auf die Probengefäßaufnahme 19 aufgesetztes Probenröhrchen 23 seitlichen Halt in der konvexen Ausnehmung 21 erfährt.

Der als Probengefäßaufnahme dienende Gummiteller 19 erstreckt sich axial durch die Öffnung 17 der Deckelkappe 15 und ist über ein Kupplungselement 25 drehfest mit der Welle 27 eines Gleichstromelektromotors 29 verbunden, der in dem oberen Gehäuseabschnitt 5 untergebracht ist. Wie aus Fig. 1 zu ersehen, hat der Motor 29 ein zylindrisches Gehäuse 31, dessen Längsachse mit der Achse der Motorwelle 27 und der Längsachse 33 des Schüttelgerätegehäuses 3 zusammenfällt. Die Achse des Drehtellers 19 erstreckt sich parallel zur Achse der Motorwelle 27, jedoch mit einem exzentrischen Versatz e, so daß bei Drehung der Motorwelle 27 in bezug auf den Probengefäßaufnahmeteller 19 eine Unwucht hervorgerufen wird, die zur Erzeugung einer Schüttelkraft auf ein bestimmungsgemäß auf der Probengefäßaufnahme 19 aufsitzendes Probengefäß 23 dient.

Der Elektromotor 29 ist durch Gleitführungselemente 35, 37 in dem Schüttelgerätegehäuse 3 zentriert, wobei der Elektromotor 29 an den Gleitführungselementen 35, 37 befestigt - und zusammen mit den Gleitführungselementen 35, 37 längs der Gehäuseachse 33 um eine kleine Wegstrecke x verschiebbar ist.

Das untere Gleitführungselement 37 liegt mit seiner Unterseite auf einer Schraubenfeder 39 auf, die sich andererseits an einer Trägerplatte 41 am oberen Ende des unteren Gehäuseabschnittes 7 abstützt. Die Feder 39 umgibt einen Ein/Aus-Schalter 43, der als Schließer ausgebildet ist und einen in Richtung zur Unterseite des Elektromotors 29 federnd vorgespannten Schaltbetätigungsstift 45 aufweist. Der Ein/Aus-Schalter 43 verbindet die (nicht gezeigten) elektrischen Versorgungsleitungen des Elektromotors 29 mit den Ausgangsanschlüssen eines Akkumulators 47, der in dem unteren Gehäuseabschnitt 7 nach Abnahme des Verschlußdeckels 48 austauschbar untergebracht ist.

In Fig. 1 ist das Schüttelgerät 1 im ausgeschalteten Zustand dargestellt. Es wird automatisch dadurch eingeschaltet, daß das Probengefäß 23 bestimmungsgemäß auf den Probengefäßaufnahmeteller 19 in Richtung des Pfeiles Y aufgesetzt - und dabei eine den Probengefäßaufnahmeteller 19 zusammen mit dem Kupplungselement 25, den Gleitführungselementen 35, 37 und dem Elektromotor 29 gegen die Kraft der Feder 39 verschiebende Kraft aufgebracht wird. Bei dieser Verschiebung wird der Schaltbetätigungsstift 45 des Ein/Aus-Schalters 43 von der Unterseite des Elektromotors 29 beaufschlagt und in den Einschaltzustand gedrückt, so daß die elektrische Verbindung zwischen dem Elektromotor 29 und dem Akkumulator hergestellt - und damit der Elektromotor 29 in Betrieb gesetzt wird, um den Probengefäßaufnahmeteller 19 zu drehen, so daß eine in dem Probengefäß 23 vorhandene Suspension aufgeschüttelt wird.

Die Bedienungsperson hält das Schüttelgerät mit einer Hand an dem Griffabschnitt 11, wobei sie mit der anderen Hand das Probengefäß 23 auf den Probengefäßaufnahmeteller 19 aufdrückt.

Sobald die Bedienungsperson unter Wegnahme des axialen Druckes das Probengefäß 23 vom Probengefäßaufnahmeteller 19 abhebt, verschiebt die Rückstellfeder 39 die Baugruppe aus Elektromotor, Gleitführungselementen 35, 37, Kupplungselement 25 und Probengefäßaufnahmeteller 19 wieder in die in Fig. 1 gezeigte Außerbetriebsstellung, wobei der Schaltbetätigungsstift 45 unter seiner Vorspannung folgt und der Ein/Aus-Schalter 43 in den Ausschaltzustand übergeht. Die Vorspannung der Rückstellfeder 39 sorgt gleichermaßen dafür, daß in der Außerbetriebsstellung eine Ringschulter 46 an dem Probengefäßaufnahmeteller 19 gegen die Innenseite der Deckelkappe 15 gedrückt wird, um somit Dichtwirkung zu erzielen.

Zur Begrenzung des axialen Verschiebeweges der vorstehend genannten Baugruppe 19, 25, 29, 35, 37 nach oben ist ein mit einer Durchführungsöffnung für die Welle 27 versehener Sicherungsring 49 vorgesehen, der in der Außerbetriebsstellung gemäß Fig. 1 an der Oberseite des Gleitführungselementes 35 anliegt. Ein weiterer Anschlag 51 ist an dem Ein/Aus-Schalter 43 vorgesehen, wobei der Anschlag 51 von der Unterseite des Elektromotors 29 beaufschlagt wird, wenn das Schüttelgerät 1 in Betrieb ist.

In einer beispielhaften Ausführungsform des in Fig. 1 gezeigten Ausführungsbeispiels hat das Schüttelgerät 1 eine axiale Länge von etwa 170 mm, wobei der Außendurchmesser des oberen Gehäuseabschnittes 5 etwa 40 mm und der Außendurchmesser des unteren Gehäuseabschnittes 7 etwa 50 mm betragen. Die axiale Länge des oberen Gehäuseabschnittes 5 ist etwa 105 mm. Der exzentrische Versatz e des Probengefäßaufnahmetellers 19 relativ zur Achse 33 des Schüttelgerätegehäuses 3 liegt in der Größenordnung von 1 mm. Es sei jedoch betont, daß diese Maße beispielhaft für eine bevorzugte Ausführungsform genannt sind und keinesfalls als Beschränkung aufgefaßt werden sollen.

Bei 53 ist in Fig. 1 ein Ständer für das Schüttelgerät 1 mit gestrichelten Linien angedeutet. Der Ständer hat eine Ausnehmung 55, in die das Schüttelgerät 1 mit dem unteren Gehäuseabschnitt 7 passend einsetzbar ist. Der Ständer 53 ist hinreichend stabil, um das Schüttelgerät 1 im Schüttelbetrieb sicher zu halten.

Gemäß einer nicht gezeigten Variante kann in dem Ständer 53 ein Ladegerät für den Akkumulator 47 integriert sein, wobei komplementäre elektrische Steckeranschlüsse des Akkumulators 47 und des Ladegerätes beim Einsetzen des Schüttelgerätes 1 in die Ausnehmung 55 des Ständers 53 in Eingriff kommen, so daß Netzladebetrieb stattfinden kann. In entsprechender Weise kann vorgesehen sein, daß das Schüttelgerät 1 über das Ladegerät aus dem elektrischen Netz betrieben wird.

## Patentansprüche

1. Schüttelgerät zum Schütteln von Probengefäßen (23) in Form von Reagenzglasröhrchen oder dergleichen, mit einem elektrischen Schüttelantrieb (29) und einer von dem Schüttelantrieb (29) zur Ausführung von Schwingungsbewegungen angetriebenen Probengefäßaufnahme (19), wobei der Schüttelantrieb (29) mit einem Ein/Aus-Schalter (43) versehen ist, der durch bestimmungsgemäßes Aufsetzen eines betreffenden Probengefäßes (23) auf die Probengefäßaufnahme (19) einschaltbar und durch Wegnahme des Probengefäßes (23) von der Probengefäßaufnahme (19) ausschaltbar ist,
**dadurch gekennzeichnet,**
daß es als batteriebetriebenes, mobiles Handgerät (1) mit einem im wesentlichen stabförmigen Gehäuse (3) ausgebildet ist und an einer Stirnseite die Probengefäßaufnahme (19) aufweist, wobei das Gehäuse (3) einen Mantelbereich mit einem von einer Hand einer Bedienungsperson zu umgreifenden Griffabschnitt (11) aufweist, so daß die Bedienungsperson mit dieser Hand das Schüttelgerät (1) frei halten - und mit der anderen Hand das betreffende Probengefäß (23) handhaben kann, um das Probengefäß (23) auf die Probengefäßaufnahme (19) bestimmungsgemäß aufzusetzen und während des Schüttelbetriebs an der Probengefäßaufnahme (19) abzustützen.

2. Schüttelgerät nach Anspruch 1,
**dadurch gekennzeichnet,**
daß der Schüttelantrieb von einem in dem Gehäuse aufgenommenen Elektromotor (29) gebildet ist, der über eine in Längsrichtung des Gehäuses (3) verlaufende Antriebswelle (27) die Probengefäßaufnahme (19) in Drehbewegung versetzt, wobei die Probengefäßaufnahme (19) exzentrisch zur Achse (33) der Antriebswelle (27) angeordnet ist.

3. Schüttelgerät nach einem der vorhergehenden Ansprüche,
**dadurch gekennzeichnet,**
daß die Probengefäßaufnahme (19) als mechanisches Schaltbetätigungselement des Ein/Aus-Schalters (43) ausgebildet ist, welches durch Aufsetzen des betreffenden Probengefäßes (23) unter Druck auf die Probengefäßaufnahme (19) in eine mit dem Einschaltzustand des Ein/Aus-Schalters (43) korrespondierende Betriebsstellung verschiebbar ist und mittels einer Rückstellfeder (39) in entgegengesetzter Richtung zu einer mit dem Ausschaltzustand des Schalters (43) korrespondierenden Außerbetriebsstellung hin vorgespannt ist.

4. Schüttelgerät nach Anspruch 3,
**dadurch gekennzeichnet,**
daß die Probengefäßaufnahme (19) und der Schüttelantrieb (29) als zusammenhängende Baugruppe zwischen einer mit dem Einschaltzustand des Ein/Aus-Schalters korrespondierenden Betriebsstellung und einer mit dem Ausschaltzustand des Schalters (43) korrespondierenden Außerbetriebsstellung relativ zu dem Gehäuse (3) des Schüttelgerätes (1) verschiebbar geführt - und zur Außerbetriebsstellung hin mittels einer Rückstellfeder (39) vorgespannt sind, wobei die Baugruppe in der Betriebsstellung einen Schließkontakt betätigt, der die elektrische Verbindung zwischen der Batterie (47) und dem daraus gespeisten Schüttelantrieb (29) herstellt.

5. Schüttelgerät nach einem der vorhergehenden Ansprüche,
**dadurch gekennzeichnet,**
daß die Batterie (47) zur elektrischen Versorgung des Schüttelantriebs (29) ein wiederaufladbarer Akkumulator ist.

6. Schüttelgerät nach einem der vorhergehenden Ansprüche,
**gekennzeichnet durch**
einen Ständer (53), in dem das Schüttelgerät (1) wahlweise einsetzbar ist, um es stationär zu betreiben.

7. Schüttelgerät nach Anspruch 6,
**dadurch gekennzeichnet,**
daß der Ständer (53) und das Schüttelgerät (1) komplementäre elektrische Steckeranschlüsse aufweisen, die beim Einsetzen des Schüttelgerätes (1) in den Ständer (53) in Kontakt kommen, wobei die ständerseitigen Steckeranschlüsse mit einem Ladegerät für die als Akkumulator ausgebildete Batterie (47) des Schüttelgerätes (1) verbunden sind.

8. Schüttelgerät nach Anspruch 7,
**dadurch gekennzeichnet,**
daß das Schüttelgerät (1) über das Ladegerät ans Netz anschließbar ist, um Netzbetrieb vorzusehen.

## Claims

1. Shaking apparatus for shaking sample vessels (23) in the form of test tubes or the like, having an electric shaker drive (29) and a receiver (19) for sample vessels which is driven by the shaker drive (29) for carrying out oscillating movements, wherein the shaker drive (29) is provided with an on/off switch (43) that can be switched on by placing a relevant sample vessel (23) on the receiver (19) for sample vessels in accordance with instructions and switched off by removing the sample vessel (23) form the receiver (19) for sample vessels, **characterised in that** it is designed as a battery-operated mobile hand-held apparatus (1) with a substantially rod-shaped housing (3) and has the receiver (19) for sample vessels on one end face, wherein the casing (3) has a casing region with a handle portion (11) to be gripped by one hand of an operator, so the operator can freely hold the shaking apparatus (1) with this hand - and with the other hand the relevant sample vessel (23) to place the sample vessel (23) on the receiver (19) for sample vessels in accordance with instructions and support it on the receiver (19) for sample vessels during the shaking process.

2. Shaking apparatus according to claim 1, **characterised in that** the shaker drive is formed by an electric motor (29) received in the housing, which electric motor (29) displaces the receiver (19) for sample vessels into rotary motion via a drive shaft (27) extending in longitudinal direction of the housing (3), the receiver (19) for sample vessels being arranged eccentric to the axis (33) of the drive shaft (27).

3. Shaking apparatus according to any one of the preceding claims, **characterised in that** the receiver (19) for sample vessels is designed as a mechanical switch-actuating element of the on/off switch (43) which is displaceable by placing the relevant sample vessel (23) under pressure on the receiver (19) for sample vessels into an operating position corresponding to the switched-on state of the on/off switch (43) and is biased, by means of a restoring spring (39), in the opposite direction into an out-of-operation position corresponding to the switched-off state of the switch (43).

4. Shaking apparatus according to claim 3, **characterised in that** the receiver (19) for sample vessels and the shaker drive (29) are displaceably guided as a coherent assembly relative to the housing (3) of the shaking apparatus (1) between an operating position corresponding to the switched-on state of the on/off switch and an out-of-operation position corresponding to the switched-off position of the switch (43) - and biased towards the out-of-operation position by means of a restoring spring (39), wherein the assembly in the operating position actuates a closing contact which produces the electrical connection between the battery (47) and the shaker drive (29) fed therefrom.

5. Shaking apparatus according to any one of the preceding claims, **characterised in that** the battery (47) for the electric power supply of the shaking apparatus (29) is a rechargeable storage battery.

6. Shaking apparatus according to any one of the preceding claims, characterised by a stand (53) in which the shaking apparatus (1) may optionally be inserted for stationary operation.

7. Shaking apparatus according to claim 6, **characterised in that** the stand (53) and the shaking apparatus (1) have complementary electrical plug connections which come into contact upon insertion of the shaking apparatus (1) into the stand (53), the plug connections on the stand side being connected to a charging device for the battery (47) of the shaking apparatus (1) designed as a storage battery.

8. Shaking apparatus according to claim 7, **characterised in that** the shaking device (1) can be connected to the power supply via the charging device to provide power-supply operation.

## Revendications

1. Secoueuse pour secouer des récipients à essais (23) sous la forme de tubes à essais ou similaires, comportant un dispositif d'entraînement électrique à secousses (29) et un logement (19) pour récipients à essais entraîné par le dispositif d'entraînement à secousses (29), pour l'exécution de mouvements oscillants, le dispositif d'entraînement à secousses (29) étant pourvu d'un interrupteur marche/arrêt (43) qui peut être mis en marche par la mise en place correcte d'un récipient à essais (23) concerné sur le logement (19) pour récipients à essais et qui peut être mis à l'arrêt, par enlèvement du récipient à essais (23) du logement (19),
**caractérisée**
**en ce qu**'il est conçu en tant qu'appareil manuel mobile (1), fonctionnant au moyen d'une batterie, avec un boîtier (3) sensiblement en forme de barre, et en ce qu'il présente un logement (19) pour récipients à essais sur une face frontale, le boîtier (3) présentant une zone d'enveloppe avec une partie formant poignée (11) qui doit être entourée par une main d'un opérateur, de manière que l'opérateur puisse dégager la secoueuse (1) avec cette main, et qu'avec l'autre main, il puisse manipuler le récipient à essais (23) concerné, afin de placer correctement le récipient à essais (23) sur le logement (19) pour récipients à essais et l'appuyer sur le logement (19) pour récipient à essais pendant les secousses.

2. Secoueuse selon la revendication 1,
caractérisée
en ce que le dispositif d'entraînement à secousses est constitué par un moteur électrique (29) logé dans le boîtier et qui met en rotation le logement (19) pour récipients à essais, par l'intermédiaire d'un arbre d'entraînement (27) s'étendant dans la direction longitudinale du boîtier (3), le logement (19) pour récipients à essais étant disposé excentré par rapport à l'axe (33) de l'arbre d'entraînement (27).

3. Secoueuse selon l'une des revendications précédentes,
caractérisée
en ce que le logement (19) pour récipients à essais est conformé en élément mécanique d'actionnement de l'interrupteur marche/arrêt (43), lequel élément peut coulisser, par la mise en place du récipient à essais (23) concerné sous pression sur le logement (19) pour récipients à essais, dans une position de fonctionnement correspondant à l'état. d'enclenchement de l'interrupteur marche/arrêt (43), et est précontraint, au moyen d'un ressort de rappel (39), dans le sens opposé, vers une position hors service qui correspond à l'état d'arrêt de l'interrupteur (43).

4. Secoueuse selon la revendication 3,
caractérisée
en ce que le logement (9) pour récipients à essais et le dispositif d'entraînement à secousses (29) sont guidés à coulissement, en tant qu'ensemble d'un seul tenant, entre une position de fonctionnement qui correspond à l'état d'enclenchement de l'interrupteur marche/arrêt, et une position hors service qui correspond à l'état d'arrêt de l'interrupteur (43), par rapport au boîtier (3) de la secoueuse (1), et sont précontraints vers la position hors service, au moyen d'un ressort de rappel (39), l'ensemble actionnant en position de fonctionnement un contact à fermeture qui établit la liaison électrique entre la batterie (47) et le dispositif d'entraînement à secousses (29) alimenté à partir de celle-ci.

5. Secoueuse selon l'une des revendications précédentes,
caractérisée
en ce que la batterie (47) pour l'alimentation électrique du dispositif d'entraînement à secousses (29) est un accumulateur rechargeable.

6. Secoueuse selon l'une des revendications précédentes,
caractérisée par
un montant (53) dans lequel la secoueuse (1) peut être insérée en option pour son fonctionnement stationnaire.

7. Secoueuse selon la revendication 6,
caractérisée
en ce que le montant (53) et la secoueuse (1) comportent des connecteurs électriques complémentaires qui viennent en contact, lorsque la secoueuse (1) est insérée dans le montant (53), les connecteurs côté montant étant reliés à un chargeur pour la batterie (47) de la secoueuse (1), réalisée en tant qu'accumulateur.

8. Secoueuse selon la revendication 7,
caractérisée
en ce que la secoueuse (1) peut être connectée au réseau, par l'intermédiaire du chargeur, pour prévoir un fonctionnement sur réseau.
